# EUROPÄISCHE PATENTANMELDUNG

(11) **EP 1 262 443 A1**
(43) Veröffentlichungstag der Anmeldung: **04.12.2002**
(21) Anmeldenummer: 02011459.1
(22) Anmeldetag: 24.05.2002
(51) Int. Cl.: B66F 7/02

(54) **Hubvorrichtung**

(30) Priorität: 01.06.2001 DE 10126899
(71) Anmelder: STILL WAGNER GmbH & Co KG, 72766 Reutlingen-Mittelstadt (DE)
(72) Erfinder: Seng, Gert, 72766 Reutlingen (DE)
(74) Vertreter: Lang, Michael

(57) **Zusammenfassung**

Gegenstand der Erfindung ist eine Hubvorrichtung für ein Flurförderzeug mit einem an einem Hubmast (8) in vertikaler Richtung bewegbar geführten Hubschlitten (10). Es ist eine Hubkette (11) vorgesehen, die einerseits an einem nicht ausfahrbaren Bauteil der Hubvorrichtung und andererseits an dem Hubschlitten (10) befestigt ist. Die Hubkette (11) ist über eine Umlenkrolle (13) umgelenkt, welche an einem nach oben ausfahrbaren Teil eines vorzugsweise als hydraulischer Hubzylinder ausgeführten Stellglieds (12) drehbar gelagert ist. Erfindungsgemäß ist an dem nach oben ausfahrbaren Teil des Stellglieds (12) eine Absturzsicherung (14) befestigt, die einen Anschlag für eine unerwünschte Abwärtsbewegung des Hubschlittens (10) bildet. Der Anschlag ist im Falle eines Bruchs der Hubkette (11) oder eines Befestigungsbauteils der Hubkette (11) wirksam. Bevorzugt ist der Hubmast (8) Bestandteil einer Zusatzhubvorrichtung eines Hochregalkommissionierers oder eines Hochregalstaplers.

## Beschreibung

Die Erfindung betrifft eine Hubvorrichtung für ein Flurförderzeug mit einem an einem Hubmast in vertikaler Richtung bewegbar geführten Hubschlitten, wobei eine Hubkette vorgesehen ist, die einerseits an einem nicht ausfahrbaren Bauteil der Hubvorrichtung und andererseits an dem Hubschlitten befestigt ist und die Hubkette über eine Umlenkrolle umgelenkt ist, welche an einem nach oben ausfahrbaren Teil eines vorzugsweise als hydraulischer Hubzylinder ausgeführten Stellglieds drehbar gelagert ist.

Hubvorrichtungen der genannten Art werden in Flurförderzeugen in der Regel zum Aufnehmen von Lasten eingesetzt, wobei ein als Lastgabel ausgeführtes Lastaufnahmemittel an dem Hubschlitten befestigt ist und gemeinsam mit dem Hubschlitten entlang des Hubmasts nach oben und unten bewegt werden kann. Die zum Anheben des Hubschlittens erforderliche Kraft wird dabei mittels des Stellglieds erzeugt, der in der Regel von einem Hydraulikzylinder gebildet ist. Eine Hubkette ist mit einem Ende an einem nicht anhebbaren Bauteil der Hubvorrichtung befestigt, ist durch eine an dem ausfahrbaren Bauteil des Stellglieds befestigte Umlenkrolle umgelenkt und ist mit dem anderen Ende an dem Hubschlitten befestigt. Ein Ausfahren des Stellglieds bewirkt dadurch ein Anheben des Hubschlittens, wobei im Vergleich mit der Ausfahrlänge des Stellglieds infolge der Umlenkung der Hubkette der Hubschlitten doppelt so weit angehoben wird.

Eine gefährliche Situation kann während des Betriebs der Hubvorrichtung entstehen, wenn die Hubkette oder ein Befestigungsbauteil für eines der Enden der Hubkette bricht. Der Hubschlitten fällt dann gemeinsam mit dem Lastaufnahmemittel und einer gegebenenfalls darauf befindlichen Last nach unten durch, bis der Hubschlitten einen mechanischen Endanschlag erreicht. Der dabei auftretende Stoß kann zu einer Beschädigung von tragenden Bauteilen des Hubgerüsts und der umgebenden Konstruktion führen.

Der vorliegenden Erfindung liegt daher die Aufgabe zugrunde, eine Hubvorrichtung zur Verfügung zu stellen, bei der nach einem Bruch der Hubkette eine Beschädigung von weiteren Bauteilen weitgehend verhindert ist.

Diese Aufgabe wird erfindungsgemäß dadurch gelöst, dass an dem nach oben ausfahrbaren Teil des Stellglieds eine Absturzsicherung befestigt ist, die einen Anschlag für eine unerwünschte Abwärtsbewegung des Hubschlittens bildet. Die Gewichtskräfte und Trägheitskräfte des Hubschlittens, des Lastaufnahmemittels und der Last werden somit nach einem Bruch der Hubkette von der Absturzsicherung aufgenommen, welche sich wiederum an dem Stellglied abstützt. Im Vergleich zu einer gattungsgemäßen Hubvorrichtung ohne Absturzsicherung ist bei der erfindungsgemäßen Anordnung die ungebremste Abwärtsbewegung wesentlich verkürzt, da die Absturzsicherung gemeinsam mit dem ausfahrbaren Teil des Stellglieds nach oben bewegt wird. Ein weiterer Vorteil der Anordnung besteht darin, dass die Gewichtskräfte und Trägheitskräfte von dem Stellglied aufgenommen werden, welches für die Aufnahme derartiger Kräfte ausgelegt ist. Wenn das Stellglied von einem hydraulischen Hubzylinder ausgeführt ist, spricht während des Abbremsens des Hubschlittens ein hydraulisches Überdruckventil an, was den auftretenden Stoß zusätzlich dämpft.

Besonders wichtig ist es, dass der Anschlag im Falle eines Bruchs der Hubkette oder eines Befestigungsbauteils der Hubkette wirksam ist.

Gemäß einer zweckmäßigen Weiterbildung der Erfindung ist das Stellglied als hydraulischer Hubzylinder ausgeführt, ist ein Kolben des Hubzylinders mit einem nicht höhenbeweglichen Bauteil verbunden und ist die Umlenkrolle an einem nach oben ausfahrbaren Zylinderrohr des Hubzylinders befestigt. Im Vergleich zu der sonst üblichen Anordnung ist hier der Kolben ortsfest angeordnet, so dass das Zylinderrohr nach oben ausgefahren werden kann. Im Zusammenhang mit der vorliegenden Erfindung ist eine solche Anordnung besonders günstig, weil sich das Zylinderrohr besser für die Befestigung von Anbauteilen, in diesem Fall der Absturzsicherung eignet.

Eine besonders einfache Anordnung ergibt sich, wenn die Absturzsicherung von einem Kettenstück gebildet ist, das einerseits an dem nach oben ausfahrbaren Teil des Stellglieds und andererseits an dem Hubschlitten befestigt ist. Während des normalen Betriebs der Hubvorrichtung ist das Kettenstück nicht belastet. Erst in der oben beschriebenen Unfallsituation, wenn z.B. die Hubkette reißt, wird das Kettenstück gespannt und sichert den Hubschlitten an dem ausfahrbaren Teil des Stellglieds.

Mit besonderem Vorteil ist die Erfindung einsetzbar, wenn der Hubmast Bestandteil einer Zusatzhubvorrichtung eines Hochregalkommissionierers oder eines Hochregalstaplers ist. Derartige Zusatzhubvorrichtungen sind hinsichtlich ihres Aufbaus mit einem nicht teleskopierenden Hubmast besonders gut für den Einsatz der erfindungsgemäßen Absturzsicherung geeignet.

Weitere Vorteile und Einzelheiten der Erfindung werden anhand des in den schematischen Figuren dargestellten Ausführungsbeispiels näher erläutert. Dabei zeigt
- Figur 1: ein Flurförderzeug mit einer gattungsgemäßen Hubvorrichtung,
- Figur 2: eine erfindungsgemäße Hubvorrichtung mit abgesenktem Hubschlitten,
- Figur 3: eine erfindungsgemäße Hubvorrichtung mit angehobenem Hubschlitten.

Das in Figur 1 dargestellte Flurförderzeug ist als Hochregalstapler ausgeführt. An dem Antriebsteil 1 des Flurförderzeugs ist ein Hubgerüst 2 befestigt, welches teleskopisch nach oben ausfahrbar ist, womit ein Fahrerstand 3 und eine daran befestigte Lasthandhabungsvorrichtung 4 angehoben werden können. Die Lasthandhabungsvorrichtung 4 umfasst eine Seitenschubvorrichtung 5 zum Verschieben der Last in Querrichtung des Flurförderzeugs, eine Schwenkvorrichtung 6 zum Schwenken der Last um eine vertikale Achse 7 und eine Zusatzhubvorrichtung zum Anheben der Last relativ zu dem Fahrerstand 3. Die nicht dargestellte Last befindet sich auf einem im vorliegenden Ausführungsbeispiel als Lastgabel ausgeführten Lastaufnahmemittel 9, das mittels eines Hubschlittens 10 an einem Hubmast 8 geführt ist.

Die Zusatzhubvorrichtung, bei der der Hubschlitten 10 mittels einer Hubkette und eines einfachen hydraulischen Hubzylinders entlang des nicht teleskopierenden Hubmasts 8 auf- und abbewegbar ist, kann in erfindungsgemäßer Weise mit einer Absturzsicherung ausgerüstet werden. Bei einer herkömmlich gestalteten Zusatzhubvorrichtung würde nach einem Bruch der Hubkette der Hubschlitten 10 mitsamt der Last nach unten durchfallen, bis er einen unteren Endanschlag am Hubmast 8 erreicht. Der dabei entstehende Stoß kann zu einer Beschädigung des Hubmasts 8, der Schwenkvorrichtung 6, der Seitenschubvorrichtung 5 oder des Hubgerüsts 2 führen, was im Extremfall zu einem Absturz der Last oder sogar des Fahrerstands 3 führen kann.

Figur 2 zeigt den schematischen Aufbau einer erfindungsgemäßen Hubvorrichtung, wie sie bei dem Hochregalstapler gemäß Fig. 1 für die Zusatzhubvorrichtung verwendet werden kann. In der in Fig. 2 dargestellten Position sind der Hubschlitten 10 und das Lastaufnahmemittel 9 vollständig abgesenkt. An dem Hubschlitten 10 ist ein Ende einer Hubkette 11 befestigt, deren anderes Ende mit dem Hubmast 8 verbunden ist. Ein Stellglied 12 zum Anheben des Hubschlittens ist von einem hydraulischen Hubzylinder gebildet, an dessen nach oben ausfahrbarem Kolben 16 eine Umlenkrolle 13 für die Hubkette 11 befestigt ist. Die erfindungsgemäße Absturzsicherung 14 ist ebenfalls an dem nach oben ausfahrbaren Kolben 16 des Hubzylinders befestigt. In der dargestellten tiefsten Position des Hubschlittens 10 liegt ein an dem Hubschlitten 10 angeordnetes Anschlagbauteil 15 an der Absturzsicherung 14 an.

Die Wirkungsweise der erfindungsgemäßen Absturzsicherung 14 ist durch die Figur 3 verdeutlicht, in der die erfindungsgemäße Hubvorrichtung mit auf die Hubhöhe X angehobenem Hubschlitten 10 dargestellt ist. Nach einem Bruch der Hubkette 11 fällt der Hubschlitten 10 entlang des Hubmasts 8 nach unten, bis der Anschlag 15 die Absturzsicherung 14 erreicht und dadurch eine weitere Abwärtsbewegung des Hubschlittens 10 verhindert wird. Die maximale Länge der Abwärtsbewegung des Hubschlittens 10 ist damit auf X/2 begrenzt, wodurch die abzubremsende kinetische Energie im Vergleich zu einer Anordnung ohne Absturzsicherung halbiert wird. Die während des Abbremsens des Hubschlittens 10 auftretenden Kräfte werden vollständig von dem als Hubzylinder ausgeführten Stellglied 12 aufgenommen, was deshalb vorteilhaft ist, weil das Stellglied ohnehin zur Aufnahme von hohen Kräften ausgelegt ist. Eine durch das Auftreffen des Anschlagbauteils 15 auf die Absturzsicherung 14 auftretende Stoßbelastung wird durch ein Überdruckventil des mit dem Hubzylinder verbundenen Hydrauliksystems gedämpft.

## Patentansprüche

1. Hubvorrichtung für ein Flurförderzeug mit einem an einem Hubmast (8) in vertikaler Richtung bewegbar geführten Hubschlitten (10), wobei eine Hubkette (11) vorgesehen ist, die einerseits an einem nicht ausfahrbaren Bauteil der Hubvorrichtung und andererseits an dem Hubschlitten (10) befestigt ist und die Hubkette (11) über eine Umlenkrolle (13) umgelenkt ist, welche an einem nach oben ausfahrbaren Teil eines vorzugsweise als hydraulischer Hubzylinder ausgeführten Stellglieds (12) drehbar gelagert ist, **dadurch gekennzeichnet, dass** an dem nach oben ausfahrbaren Teil des Stellglieds (12) eine Absturzsicherung (14) befestigt ist, die einen Anschlag für eine unerwünschte Abwärtsbewegung des Hubschlittens (10) bildet.

2. Hubvorrichtung nach Anspruch 1, **dadurch gekennzeichnet, dass** der Anschlag im Falle eines Bruchs der Hubkette (11) oder eines Befestigungsbauteils der Hubkette (11) wirksam ist.

3. Hubvorrichtung nach Anspruch 1 oder 2, **dadurch gekennzeichnet, dass** das Stellglied (12) als hydraulischer Hubzylinder ausgeführt ist, ein Kolben des Hubzylinders mit einem nicht höhenbeweglichen Bauteil verbunden ist und die Umlenkrolle an einem nach oben ausfahrbaren Zylinderrohr des Hubzylinders befestigt ist.

4. Hubvorrichtung nach einem der Ansprüche 1 bis 3, **dadurch gekennzeichnet, dass** die Absturzsicherung (14) von einem Kettenstück gebildet ist, das einerseits an dem nach oben ausfahrbaren Teil des Stellglieds (12) und andererseits an dem Hubschlitten (10) befestigt ist.

5. Hubvorrichtung nach einem der Ansprüche 1 bis 4, **dadurch gekennzeichnet, dass** der Hubmast (8) Bestandteil einer Zusatzhubvorrichtung eines Hochregalkommissionierers oder eines Hochregalstaplers ist.
